# EUROPÄISCHE PATENTSCHRIFT

(11) **EP 3 252 377 B1**
(45) Veröffentlichungstag und Bekanntmachung des Hinweises auf die Patenterteilung: **11.03.2020**
(21) Anmeldenummer: 17000677.9
(22) Anmeldetag: 21.04.2017
(51) Int. Cl.: F23J 1/02, B07B 4/04, F23J 1/00

(54) **VERFAHREN ZUM AUFBEREITEN VON SCHLACKE EINER VERBRENNUNGSVORRICHTUNG**
METHOD FOR PROCESSING SLAG OF A COMBUSTION DEVICE
PROCÉDÉ DE PRÉPARATION DE SCORIES D'UN DISPOSITIF DE COMBUSTION

(30) Priorität: 30.05.2016 DE 102016006368; 31.05.2016 DE 102016006416
(43) Veröffentlichungstag der Anmeldung: 06.12.2017
(73) Patentinhaber: Martin GmbH für Umwelt- und Energietechnik, 80807 München (DE)
(72) Erfinder: Martin, Johannes, 81675 München (DE); Martin, Ulrich, 81247 München (DE)
(74) Vertreter: Castell, Klaus

(56) Entgegenhaltungen:
- EP-A1- 2 778 523
- CH-B1- 698 068
- DE-A1-102006 035 260
- DE-A1-102011 013 030
- DE-B3-102014 100 725
- DE-C- 409 266
- US-A- 6 038 987

## Beschreibung

Die Erfindung betrifft ein Verfahren zum Aufbereiten von Schlacke, welche unter anderm Reststoffe von thermisch behandelten CFK- oder GFK-Materialien enthält, einer Verbrennungsvorrichtung, bei dem die Schlacke mittels einer Entschlackervorrichtung von der Verbrennungsvorrichtung getrennt wird.

Aus der EP 0 691 160 B1 ist bekannt, aus einer Abfallbehandlungsanlage bzw. einer Feuerungsanlage trocken ausgetragene Reststoffe zunächst auf ein Stangensieb aufzugeben, wo das Überkorn mit mehr als 300 mm Abmessung mechanisch abgetrennt wird. Dieses grobgesichtete Material läuft dann über ein elektromagnetisch angetriebenes 2 mm Sieb. Auf diese Weise wird der Feinanteil abgetrennt, der einer Sonderbehandlung zugeführt wird. Der verbleibende übrige Teil der Reststoffe wird einer Zerkleinerung, einer Eisenabtrennung sowie einer Nichteisenabtrennung zugeführt.

Da derartige Siebe zur Abtrennung der Feinfraktion von kleiner als 2 mm den Nachteil haben, dass einerseits die Siebe verstopfen und andererseits diese Siebe einem starken Verschleiß unterliegen, schlägt die DE 10 2006 035 260 A1 vor, die Reststoffe unter Aufbringen einer Rüttelbewegung kaskadenförmig in schrägen Bahnen und dazwischenliegenden freien Fallstrecken über mehrere Stufen nach unten zu fördern und dabei im Bereich der Rüttelförderbewegung und insbesondere im Bereich der freien Fallstrecken die Feinfraktion durch eine Gasströmung quer zur Fallrichtung und gegenläufig zur Rüttelbewegung auszutragen.

Diese Verfahren sind dazu geeignet, eine Feinfraktion von kleiner als 2 mm von einer Grobfraktion zu trennen, wobei die Stäube mit der Feinfraktion von der Grobfraktion getrennt werden.

Zur Gewinnung der durch die Windsichtung von der Hauptfraktion abgetrennten Feinfraktion kann der Gasstrom nach der Windsichtung zunächst einer Zyklonabscheidung und nach Bedarf anschließend einem Filtervorgang zugeführt werden. Dies ermöglicht es, die Schlacke in eine Grobfraktion mit mehreren Millimetern Durchmesser und eine Feinfraktion mit einem kleineren Durchmesser zu trennen, wobei Stäube möglichst vermieden werden und unvermeidbarerer Staub mittels Zyklon und Filter abgetrennt werden kann.

Wenn das verbrannte Material beispielsweise Karbonfasern, glasfaserverstärkte Kunststoffe oder Nanopartikel enthält, könnten die Verbrennungsrückstände gesundheitsrelevante, da lungengängige, Fraktionen hiervon enthalten. Dies ist für die mit dem Verbrennungsabgas aufgrund der thermischen Konvektion bzw. der Geschwindigkeit dieser Abgase aus dem Verbrennungsraum in einen nachgeschalteten Dampferzeuger sowie die daran anschließende Abgasreinigung ausgetragenen Partikel unkritisch, da eine nahezu quantitative Abscheidung in den Filtern der Abgasreinigungsanlage erfolgt. Problematischer ist derjenige Stoffstrom dieser Materialien, der den Verbrennungsraum mit den ausgebrannten Brennstoffresten verlässt, z. B. mit der Asche und Schlacke, und dann einer weiteren Nutzung zugeführt werden soll. Hier handelt es sich nicht nur um den überwiegenden Anteil dieser Stoffe sondern auch eine Kontamination der gesamten festen Reststofffraktion nach der Verbrennung. Problematisch ist auch, dass selbst Carbonfasern trotz ihrer Zusammensetzung aus Kohlenstoff auch bei hohen Temperaturen im Verbrennungsraum nicht oxidieren und lediglich die faserverbindenden Stoffe abbrennen. Übrig bleiben die einzelnen Fasern bzw. Partikel, die mit hoher Wahrscheinlichkeit kanzerogen sind, ähnlich der Asbestproblematik zum Ende des 20. Jahrhunderts.

Es hat sich herausgestellt, dass eine Rückgewinnung von Fasern aus z.B. recyceltem CFK/GFK oder auch von Nanopartikeln weder durch mechanische Trennverfahren noch durch die thermischen Verfahren der Verbrennung oder Pyrolyse sinnvoll möglich ist. Auch das Vermischen dieser Stoffe mit Zement/Beton stellt nur eine Verlagerung bzw. zeitliche Verschiebung des Problems dar, da jedes Bauwerk irgendwann abgerissen wird und der Bauschutt dann kontaminiert wäre.

Um den Anfall von Staub nicht nur zu reduzieren sondern sogar zu vermeiden beschreiben die DE 10 2014 100 725 B3 und die DE 10 2011 013 030 A1 Verfahren, bei denen in der Aufbereitungsanlage die Klassierung der Asche ausschließlich durch eine Nassklassierung erfolgt. Dies hat jedoch den Nachteil, dass die Fraktionen anschließend wieder getrocknet werden müssen.

Der Erfindung liegt daher die Aufgabe zugrunde, ein gattungsgemäßes Verfahren derart weiterzubilden, dass die Schlacke von Verbrennungsanlagen auch bei einer Verbrennung von CFK-, GFK- und/oder Nano-Materialien möglichst wenig Partikelstaub und Fasern aus diesen Fraktionen aufweist.

Diese Aufgabe wird mit einem gattungsgemäßen Verfahren gelöst, das die Merkmale des Patentanspruchs 1 aufweist.

Während bekannte Schlackeaufbereitungsvorrichtungen so konzipiert sind und betrieben werden, dass möglichst wenig feiner Staub entsteht, liegt der Erfindung die Erkenntnis zugrunde, dass es vorteilhaft ist, eine Feinstfraktion zu erzeugen, die im Wesentlichen Partikel mit einem Durchmesser von weniger als 500 µm aufweist. Diese Feinstfraktion wird mit einem Windsichter von der Restschlacke getrennt.

Dies hat zur Folge, dass besonders viel besonders feiner Staub entsteht. Dadurch erschließt sich jedoch die Möglichkeit, mit dieser Feinstfraktion besondere Partikel, wie beispielsweise Reststoffe von thermisch behandelten CFK-Materialien, von der Schlacke zu trennen. Die zunächst nachteilhafte Stauberzeugung hat somit den Vorteil, dass auf einfache Art und Weise insbesondere gesundheitsrelevante Materialien von der Restschlacke getrennt und anderweitig weiterbehandelt werden können.

Der Durchmesser der Partikel entspricht demjenigen Durchmesser, den ein Partikel mit gleichem Volumen in Kugelform hätte oder er entspricht dem aerodynamischen Durchmesser. Bei Fasern liegt der aerodynamische Durchmesser somit oberhalb des Durchmessers der Faser. Wenn beispielsweise von einer Fraktion mit einem Durchmesser kleiner 2 000 µm gesprochen wird, dann kann diese Fraktion auch dünne Fasern mit beispielsweise 10 mm Länge und wenigen µm Durchmesser aufweisen.

Es hat sich herausgestellt, dass im Hinblick auf CFK-Materialien eine Feinstfraktion mit einem Durchmesser von weniger als 100 µm, vorzugweise von weniger als 10 µm und besonders bevorzugt weniger als 5 µm relevant ist. Damit wird sichergestellt, dass auch beispielsweise Partikel mit einer Länge von weniger als 3 µm mit dieser Fraktion erfasst werden.

Besonders vorteilhaft ist es, wenn durch den Abscheider oder eine nachfolgende Abscheide- oder Trennvorrichtung dafür gesorgt wird, dass die Feinstfraktion den überwiegenden Anteil an einer Fraktion von Fasermaterialien, Bruchstücken hiervon sowie Nanopartikeln aufweist. Es wird angestrebt, mit dieser Feinstfraktion Fasermaterialien, Bruchstücke hiervon sowie Nanopartikel quantitativ zu entfernen, das heißt mehr als 80 % und bevorzugt mehr als 95 % und besonders bevorzugt mehr als 98 % der Fasermaterialien, der Bruchstücke hiervon sowie der Nanopartikel aus der Schlacke zu entfernen.

Da Massenkraftabscheider bevorzugt dazu eingesetzt werden, Partikel mit einem aerodynamischen Durchmesser von mindestens 2 µm abzuscheiden, wird vorgeschlagen, einen Massenkraftabscheider zu verwenden, um aus dem Staub Partikel mit einem aerodynamischen Durchmesser von mehr als 1 µm oder mehr als 2 µm abzuscheiden. Bei Partikeln dieser Größe kann der Einfluss der Diffusion vernachlässigt werden.

Der aerodynamische Durchmesser ist definiert als der Durchmesser eines kugelförmigen Partikels mit der Dichte 1 g/cm³, der dieselbe Sinkgeschwindigkeit aufweist wie das zu betrachtende Partikel. Die Sinkgeschwindigkeit des zu betrachtenden Partikels bezieht sich dabei auf ruhende Luft.

.

Das Windsichten ist ein mechanisches Trennverfahren, bei dem Partikel anhand ihres Verhältnisses von Trägheits- und / oder Schwerkraft zum Strömungswiderstand in einem Gasstrom getrennt werden. Es ist ein Klassierverfahren und nutzt das Prinzip der Schwer- oder Fliehkrafttrennung aus. Feine Partikel folgen der Strömung, grobe der Massenkraft. Hierzu kann beispielsweise eine Vorrichtung verwendet werden, die bereits in der DE 10 2006 035 260 A1 beschrieben ist. Der Inhalt dieser Patentanmeldung wird vollinhaltlich in die vorliegende Anmeldung genommen.

Besonders vorteilhaft ist es, wenn die Verbrennungsvorrichtung einen Feuerraum einer Müllverbrennungsanlage aufweist. Dabei kann der zu verbrennende Müll auf einem Verbrennungsrost verbrannt und dabei in Richtung der Entschlackervorrichtung befördert werden. Der zu verbrennende Müll kann aber auch in einer Wirbelschicht verbrannt werden. Die Schlacke kann in der Entschlackervorrichtung in Richtung zum Abscheider befördert werden. Dies geschieht besonders bevorzugt mittels eines Stößels.

Um ein Rückströmen von Gas oder Staub aus dem Entschlacker in die Verbrennungsvorrichtung zu vermeiden, ist es vorteilhaft, wenn die Entschlackervorrichtung im Betrieb derart mit Schlacke gefüllt ist, dass der Durchgang zwischen Verbrennungsanlage und Abscheider mit Schlacke gefüllt ist.

Nach dem Trennen der Feinstfraktion bestehen verschiedene Möglichkeiten, diesen Schlackeanteil weiterzubehandeln. Die Feinstfraktion kann mit Umgebungsluft und / oder mit Rezirkulationsgas der Verbrennungsvorrichtung zugeführt werden. Die Feinstfraktion kann auch mit den Rauchgasen der Verbrennungsvorrichtung einer Staubabscheidereinrichtung zugeführt werden. Letztlich kann die Feinstfraktion auch einer separaten, kontrollierten Entsorgung zugeführt wird.

Diese Weiterbehandlungsarten können auch kombiniert werden.

Besonders vorteilhaft ist es, wenn eine quantitative Abscheidung erreicht wird. Dabei werden mindestens 50 %, vorzugsweise mindestens 90 % und besonders bevorzugt mindestens 95 % der Fasermaterialien, der Bruchstücke hiervon sowie der Nanopartikel mit der Feinstfraktion von der Restschlacke entfernt werden. Bei einer Verbrennung von CFK-Abfällen sollten entsprechend 50 %, 90 % oder 95 % des Fasermaterials und / oder der Nanopartikel von der Restschlacke entfernt werden.

Für die der Erfindung zugrundeliegende Aufgabe eignet sich auch eine Vorrichtung zum Aufbereiten von Schlacke einer Verbrennungsvorrichtung , wobei die Vorrichtung eine Entschlackervorrichtung und einen Abscheider aufweist, wobei die Entschlackervorrichtung einen Schlackezugang und einen Schlackeausgang aufweist und den Abscheider von der Verbrennungsvorrichtung trennt und wobei der Abscheider in einem umschlossenen Raum angeordnet ist, der eine Schlackezuführöffnung, eine Luftzuführöffnung, eine Feinstfraktionsabführöffnung und eine Restschlackeabführöffnung aufweist.

Bei einer derartigen Vorrichtung kann die Feinstfraktionsabführöffnung zu einem Staubabscheider führen, der als Gewebefilter oder vorzugsweise als Zyklon ausgebildet ist.

Weiterhin wird vorgeschlagen, dass die Feinstfraktionsabführöffnung direkt oder indirekt mit der Verbrennungsvorrichtung, vorzugsweise mit der Sekundärverbrennungszone, in Verbindung steht.

Ein erfindungsgemäßes Ausführungsbeispiel einer Vorrichtung zum Aufbereiten von Schlacke ist in der Zeichnung dargestellt und wird im Folgenden näher erläutert. Es zeigt
- Figur: 1 eine Übersicht als Schnittdarstellung mit Verbrennungsvorrichtung und Entschlackervorrichtung und
- Figur 2: vergrößert die in der Figur 1 dargestellte Entschlackervorrichtung.

Die in Figur 1 gezeigte Vorrichtung 1 zum Aufbereiten von Schlacke 2 einer Verbrennungsvorrichtung 3 hat eine Entschlackervorrichtung 4 und einen Abscheider 5. Die Entschlackervorrichtung 4 hat einen Schlackezugang 6 und einen Schlackeausgang 7. Damit trennt die Entschlackervorrichtung die Verbrennungsvorrichtung 3 vom Abscheider 5.

Der Abscheider 5 ist in einem umschlossenen Raum 8 angeordnet, der als zugängliche Kabine ausgebildet ist. Dieser Raum 8 hat eine Schlackezuführeinrichtung 9 im Anschluss an den Schlackeausgang 7, eine Luftzuführöffnung 10 für das Zuführen von Umgebungsluft 11, eine Feinstfraktionsabführöffnung 12 und eine Restschlackeabführöffnung 13, die an einer nicht gezeigten Wandung angeordnet ist, die in der Zeichnungsblattebene liegt.

Die Feinstfraktionsabführöffnung 12 führt über eine Leitung 14 zu einem Staubabscheider 15, der als Zyklon ausgebildet ist.

Im Zyklon werden die schweren Partikel entfernt und der Reststaub wird über die Leitung 16 und ein Gebläse 17 der Sekundärverbrennungszone 18 der Verbrennungsvorrichtung 3 zugeführt.

Beim Betrieb der Anlage wird Müll 19 über den Zuführtrichter 20 auf dem Verbrennungsrost 21 gegeben und verbrennt im Feuerraum 22 der Müllverbrennungsanlage.

Sofern der Müll Laminate mit Carbon- und / oder Glasfasern aufweist, verbrennt die Polymermatrix, in die die Carbonfasern eingebettet sind. Ein Teil der Carbonfasern, die bei Temperaturen oberhalb von 560 °C einen Partikelstaub aus mikroskopisch kleinen Carbonfasern bilden, gelangt in das Rauchgas 23 und ein anderer Teil gelangt in die Schlacke 2 und mit ihr zum Abscheider 5. Dort wird eine Feinstfraktion 24 von der Restschlacke 25 abgetrennt. Im Staubabscheider 15 wird von der Feinstfraktion 24 mittels Zentrifugalkraft eine Staubfraktion 26 abgeschieden und der Rest wird mit der Sekundärverbrennungsluft 27 der Sekundärverbrennungszone 18 der Verbrennungsvorrichtung 3 zugeführt.

Die Schlacke wandert somit vom Ende des Verbrennungsrostes 21 in den Entschlacker 4 und sie wird dort mittels eines Stößels 27 zum Abscheider 5 befördert.

Im Betrieb ist der Entschlacker 4 derart mit Schlacke gefüllt, dass der Durchgang 28 zwischen der Verbrennungsanlage 3 und dem Abscheider 5 mit Schlacke 2 gefüllt ist.

Der Abscheider 5 ist als Windsichter ausgeführt. Dabei folgen die feinen Partikel der Feinstfraktion 24 der Strömung der zugeführten Umgebungsluft 11 und die groben Partikel folgen der Massekraft und werden als Restschlacke 25 ausgetragen. Dabei wird die Schlacke 2 auf kaskadenartig hintereinander angeordnete bewegte Platten 29 bis 32 befördert, wobei jeweils während des Falls von einer Platte auf die andere Platte und während der Förderung auf einer Platte mittels der Luftströmung 33 der Umgebungsluft 11 Staub von der Restschlacke 25 entfernt wird, der als Feinstfraktion 24 über die Leitung 14 zum Abscheider 15 befördert wird.

Die Platten 29 bis 32 werden durch einen Motor mit Exzenter 34 angetrieben und sind auf dem Gestell 35 mittels der Feder 36 gelagert sind.

## Patentansprüche

1. Verfahren zum Aufbereiten von Schlacke (2), welche unter anderem Reststoffe von thermisch behandelten CFK- oder GFK-Materialien enthält, einer Verbrennungsvorrichtung (3), bei dem die Schlacke (2) mittels einer Entschlackervorrichtung (4) von der Verbrennungsvorrichtung (3) getrennt wird, wobei die Schlacke (2) anschließend einem Abscheider (5) zugeführt wird, in dem eine Feinstfraktion (24), die Partikel mit einen Durchmesser von weniger als 500 µm aufweist, von der Restschlacke (25) getrennt wird, und mit einem Fliehkraftabscheider die Feinstfraktion (24), die Partikel mit einen Durchmesser von weniger als 500 µm aufweist, separiert wird, wobei der Abscheider ein Windsichter ist und die Feinstfraktion (24) durch eine Windsichtung von der Restschlacke (25) im Querstrom durch einen horizontal verlaufenden Luftstrom getrennt wird und wobei mit der Feinstfraktion mehr als 80 % und bevorzugt mehr als 95 % und besonders bevorzugt mehr als 98 % der Fasermaterialien, der Bruchstücke hiervon sowie der Nanopartikel aus der Schlacke entfernt werden.

2. Verfahren nach Anspruch 1, ***dadurch gekennzeichnet, dass*** die Feinstfraktion (24) im wesentlichen Partikel mit einen Durchmesser von weniger als 100 µm und vorzugsweise von weniger als 10 µm und besonders bevorzugt von weniger als 5 µm aufweist.

3. Verfahren nach einem der vorhergehenden Ansprüche, ***dadurch gekennzeichnet, dass*** die Verbrennungsvorrichtung (3) einen Feuerraum (22) einer Müllverbrennungsanlage aufweist.

4. Verfahren nach Anspruch 3, ***dadurch gekennzeichnet, dass*** der zu verbrennende Müll (19) in einer Wirbelschicht verbrannt wird oder auf einem Verbrennungsrost (21) verbrannt wird und auf dem Rost in Richtung der Entschlackervorrichtung (4) gefördert wird.

5. Verfahren nach einem der vorhergehenden Ansprüche, ***dadurch gekennzeichnet, dass*** die Schlacke (2) in der Entschlackervorrichtung (4) in Richtung zum Abscheider (5) gefördert wird.

6. Verfahren nach einem der vorhergehenden Ansprüche, ***dadurch gekennzeichnet, dass*** die Schlacke (2) in der Entschlackervorrichtung (4) mittels eines Stößels (28) in Richtung zum Abscheider (5) gefördert wird.

7. Verfahren nach einem der vorhergehenden Ansprüche, ***dadurch gekennzeichnet, dass*** die Entschlackervorrichtung (4) im Betrieb derart mit Schlacke (2) gefüllt ist, dass der Durchgang (28) zwischen Verbrennungsanlage (3) und Abscheider (5) mit Schlacke (2) gefüllt ist.

8. Verfahren nach einem der vorhergehenden Ansprüche, ***dadurch gekennzeichnet, dass*** die Feinstfraktion (24) mit Umgebungsluft (11) und/oder mit Rezirkulationsgas der Verbrennungsvorrichtung (3) zugeführt wird.

9. Verfahren nach einem der vorhergehenden Ansprüche, ***dadurch gekennzeichnet, dass*** die Feinstfraktion (24) mit den Rauchgasen (23) der Verbrennungsvorrichtung (3) einer Staubabscheideeinrichtung zugeführt wird.

10. Verfahren nach einem der vorhergehenden Ansprüche, ***dadurch gekennzeichnet, dass*** die Feinstfraktion (24) einer separaten, kontrollierten Entsorgung zugeführt wird.

11. Verfahren nach einem der vorhergehenden Ansprüche, ***dadurch gekennzeichnet, dass*** mindestens 50 %, vorzugsweise mindestens 90 % und besonders bevorzugt mindestens 95 % der Feinstfraktion (24) von der Restschlacke (25) entfernt werden.

## Claims

1. A method for processing slag (2) of a combustion device (3), the slag containing, amongst other things, residues of thermally treated CFRP or GFRP materials, in which method the slag (2) is isolated from the combustion device (3) by means of a purification device (4), wherein the slag (2) is then fed to a separator (5), in which a finest fraction (24), which comprises particles with a diameter of less than 500 µm, is isolated from the rest of the slag (25), and the finest fraction (24), which comprises particles with a diameter of less than 500 µm, is separated using a centrifugal separator, wherein the separator is an air classifier and the finest fraction (24) is isolated by an air classifier from the rest of the slag (25) in cross-flow by a horizontal airflow, and wherein more than 80 %, and preferably more than 95 %, and particularly preferably more than 98 % of the fibre materials, the fragments hereof, and the nanoparticles are removed from the slag together with the finest fraction.

2. The method according to claim 1, ***characterised in that*** the finest fraction (24) comprises substantially particles with a diameter of less than 100 µm and preferably of less than 10 µm, and particularly preferably of less than 5 µm.

3. The method according to either one of the preceding claims, ***characterised in that*** the combustion device (3) comprises a combustion chamber (22) of a waste incineration plant.

4. The method according to claim 3, ***characterised in that*** the waste (19) to be incinerated is burned in a fluidised bed or is burned on a combustion grate and is conveyed on the grate in the direction of the purification device (4).

5. The method according to any one of the preceding claims, ***characterised in that*** the slag (2) is conveyed in the purification device (4) in the direction of the separator (5).

6. The method according to any one of the preceding claims, ***characterised in that*** the slag (2) is conveyed in the purification device (4) in the direction of the separator (5) by means of a pusher (28).

7. The method according to any one of the preceding claims, ***characterised in that*** the purification device (4) is filled with slag (2) during operation, in such a way that the passage (28) between combustion plant (3) and separator (5) is filled with slag (2).

8. The method according to any one of the preceding claims, ***characterised in that*** the finest fraction (24) is fed to the combustion device (3) together with ambient air (11) and/or with recirculation gas.

9. The method according to any one of the preceding claims, ***characterised in that*** the finest fraction (24) is fed together with the flue gases (23) of the combustion device (3) to a dust separation system.

10. The method according to any one of the preceding claims, ***characterised in that*** the finest fraction (24) is fed to a separate, controlled disposal.

11. The method according to any one of the preceding claims, ***characterised in that*** at least 50 %, preferably at least 90 %, and particularly preferably at least 95 % of the finest fraction (24) are removed from the rest of the slag (25).

## Revendications

1. Procédé, destiné à traiter des scories (2), lesquelles contiennent entre autres des résidus de matières PRFC ou PRFV, dans un dispositif de combustion (3) dans lequel les scories (2) sont séparées du dispositif de combustion (3) au moyen d'un dispositif d'épuration (4), les scories (2) étant amenées par la suite dans un séparateur (5) dans lequel une fraction ultrafine (24) qui comporte des particules d'un diamètre de moins de 500 µm est séparée des scories résiduelles (25) et avec un cyclone, la fraction ultrafine (24), qui comporte des fractions d'un diamètre de moins de 500 µm étant séparée, le séparateur étant un séparateur pneumatique et la fraction ultrafine (24) étant séparée par une sélection pneumatique des scories résiduelles (25) dans le courant transversal par un courant d'air circulant à l'horizontale, et avec la fraction ultrafine, plus de 80 % et de préférence, plus de 95 % et de manière particulièrement préférentielle, plus de 98 % des matières fibreuses, des fragments de celle-ci, ainsi que des nanoparticules étant retirés des scories.

2. Procédé selon la revendication 1, ***caractérisé en ce que*** la fraction ultrafine (24) comporte sensiblement des particules d'un diamètre de moins de 100 µm et de préférence, de moins de 10 µm et de manière particulièrement préférentielle, de moins de 5 µm.

3. Procédé selon l'une quelconque des revendications précédentes, ***caractérisé en ce que*** le dispositif de combustion (3) comporte une chambre de combustion (22) d'un incinérateur de déchets.

4. Procédé selon la revendication 3, ***caractérisé en ce que*** les déchets qui doivent être incinérés (19) sont brûlés dans un lit fluidisé ou sont brûlés sur une grille de combustion et sont convoyés sur la grille dans la direction du dispositif d'épuration (4).

5. Procédé selon l'une quelconque des revendications précédentes, ***caractérisé en ce que*** les scories (2) sont convoyées dans le dispositif d'épuration (4) dans la direction du séparateur (5).

6. Procédé selon l'une quelconque des revendications précédentes, ***caractérisé en ce que*** les scories (2) sont convoyées dans le dispositif d'épuration (4) dans la direction du séparateur (5) au moyen d'un poussoir (28).

7. Procédé selon l'une quelconque des revendications précédentes, ***caractérisé en ce qu'***en service, le dispositif d'épuration (4) est rempli de scories (2), de telle sorte que le passage (28) entre le dispositif de combustion (3) et le séparateur (5) soit rempli de scories (2).

8. Procédé selon l'une quelconque des revendications précédentes, ***caractérisé en ce que*** la fraction ultrafine (24) est alimentée vers le dispositif de combustion (3) avec de l'air environnant (11) et/ou avec du gaz de recirculation.

9. Procédé selon l'une quelconque des revendications précédentes, ***caractérisé en ce que*** la fraction ultrafine (24) est alimentée avec les gaz de fumée (23) du dispositif de combustion (3) vers un séparateur de poussière.

10. Procédé selon l'une quelconque des revendications précédentes, ***caractérisé en ce que*** la fraction ultrafine (24) est alimentée vers une évacuation contrôlée séparée.

11. Procédé selon l'une quelconque des revendications précédentes, ***caractérisé en ce qu***'au moins 50 %, de préférence au moins 90 % et de manière particulièrement préférentielle, au moins 95 % de la fraction ultrafine (24) sont retirés des scories résiduelles (25).
